# EUROPÄISCHE PATENTSCHRIFT

(11) **EP 0 038 396 B1**
(45) Veröffentlichungstag und Bekanntmachung des Hinweises auf die Patenterteilung: **12.09.1984**
(21) Anmeldenummer: 80710010.2
(22) Anmeldetag: 18.04.1980
(51) Int. Cl.: B25C 1/00

(54) **Einrichtung zur Positionierung eines Befestigungsmitteleintreibgerätes**
Positioning device for a fastener-driving apparatus
Dispositif de positionnement pour un appareil d'enfoncement d'attaches

(43) Veröffentlichungstag der Anmeldung: 28.10.1981
(73) Patentinhaber: SIGNODE CORPORATION, Glenview Illinois 60025 (US)
(72) Erfinder: Vogler, geb. Kathol Dorothea, D-6106 Erzhausen (DE); Jepsen, Harald, DK-7400 Herning (DK)
(74) Vertreter: Keil, Rainer A., Dipl.-Phys. Dr.

## Beschreibung

Die Erfindung betrifft eine Positionierungseinrichtung nach dem Oberbegriff des Anspruchs 1:

Werkstücke, z.B. Baubeschläge haben üblicherweise vorgeprägte Lochungen, durch welche Befestigungselemente, z.B. Nägel hindurch in die Wand, den Balken oder dergleichen eingetrieben werden. Dieses Eintreiben kann von Hand mit einem Hammer erfolgen. Hierzu werden aber auch an sich bekannte, z.B. druckmittelbetriebene Befestigungsmitteleintreibgeräte benutzt, wie sie aus der DE-OS2350859 bekannt sind. Bei relativ dünnen Werkstücken, z.B. Baubeschlägen geringerer Dicke als 2 mm können die Befestigungsmittel durch das Blechmaterial der Beschläge hindurchgetrieben werden, ohne dass eine Lochung dafür erforderlich wäre. Bei dickeren Beschlägen reicht aber die Kraft der Eintreibgeräte üblicherweise nicht aus, um die Befestigungsmittel, z.B. einen Nagel, durch das Material hindurchzutreiben. Hier sind Werkstücke, z.B. Baubeschläge notwendig, die mit einer Lochung, Vertiefung oder wenigstens Verdünnung an vorgegebenen Stellen versehen sind. Bei dem Einsatz von Eintreibgeräten ergibt sich hierbei aber das Problem, das Eintreibgerät mit dem Austreibkanal genau über der Lochung oder dergleichen des Werkstückes zu positionieren, so dass das Befestigungsmittel genau durch die Lochung oder dergleichen in das Material der Unterkonstruktion eingetrieben wird.

Aus der DE-A-2 821 712 ist eine Nagelmaschine der gattungsgemässen Art für das Eintreiben grossköpfiger Polster- oder Tapeziernägel mit einer Einrichtung zum Positionieren auf dem zu befestigenden flachen Material, wie Polsterstoffe oder Tapeten, bekannt. Diese Nagelmaschine ist zum Abtasten von Löchern, Vertiefungen oder Verdünnungen weder bestimmt noch geeignet. Die DE-A-2 248 956 zeigt und beschreibt eine Vorrichtung zum Einsetzen von Zwecken oder dergleichen mit einer Einrichtung zum Positionieren mit Flügelbacken, die sich ebenso wie bei der Vorrichtung nach der DE-A-2821712 beim Austreiben der Zwecke aufspreizen. Die Vorderenden der Flügelbacken sind daher als Mittel zum Abtasten von Löchern, Vertiefungen oder Verdünnungen nicht geeignet.

Aufgabe der vorliegenden Erfindung ist es, für ein Befestigungsmitteleintreibgerät eine einfache und zuverlässige Einrichtung zur Positionierung auf Werkstücken mit Lochung, Vertiefung oder Verdünnung vorzuschlagen.

Diese Aufgabe wird bei einer gattungsgemässen Positionierungseinrichtung mit den Merkmalen des kennzeichnenden Teils des Anspruchs 1 gelöst. Das erfindungsgemässe Lösungsprinzip beruht also auf dem Gedanken, im Gerätemundstück, z.B. kranzförmig angeordnete Positionierungselemente vorzusehen, die in der Positionierungsstellung wenigstens teilweise in den Bereich des Austreibkanals hineinragen, welcher seinem Durchmesser nach etwa dem Durchmesser der Lochung des Werkstückes entspricht, so dass die Positionierungselemente in dieser Stellung mit ihren Vorderenden in die Lochung einrasten können, was der Benutzer des Eintreibgerätes einfach feststellt, und dass diese Positionierungselemente dann wenigstens durch radiale Auswärtsbewegung aus dem Bereich des Austreibkanals bewegbar sind, so dass dieser für das Austreiben des Befestigungsmittels geöffnet wird. Die Positionierungselemente befinden sich in ihrer vorderen Positionierungsstellung wenigsten mit ihren aus dem Gerätemundstück herausragenden Enden in zusammengefügter Stellung, während in ihrer axial zurückgeschobenen Freigabestellung das radiale Auseinanderbewegen dieser zuvor in den Austreibkanal hineinragenden Enden möglich ist. Zunächst wird also das Eintreibgerät mit den Positionierungselementen über das Werkstück geführt, bis die Positionierungselemente in die gewünschte Lochung, Vertiefung oder Verdünnung einrasten, dann erfolgt die axiale Zurückverschiebung der Positionierungselemente aus der Positionierungsstellung in die Freigabestellung, in welcher sie sich dann beim Austreibvorgang radial auseinanderbewegen können. Die Erfindung unterscheidet sich damit von einem älteren Vorschlag, bei welchem an einem Befestigungsmitteleintreibgerät das Befestigungsmittel mit einem zusätzlichen relativ aufwendigen pneumatischen Steuersystem versehen war, mit welchem vor dem eigentlichen Austreiben des Befestigungselementes dieses nur um ein geringes Stück mit seinem Vorderende aus dem Austreibkanal herausgeschoben wurde, so dass dieses Vorderende selbst zur Positionierung des Eintreibgerätes über einem Loch ausgenutzt werden konnte.

Aufgrund des Merkmals des Anspruchs 2 kann erreicht werden, dass sich die Positionierungselemente nach einer Benutzung des Eintreibgerätes selbständig wieder von ihrer Freigabestellung in die Positionierungsstellung vorbewegen, so dass das Eintreibgerät für eine neue Benutzung bereitsteht.

Anspruch 3 sieht eine zweckmässige und zuverlässige Halterung der Positionierungselemente in dem Gerätemundstück vor.

Aufgrund der Massnahme des Anspruchs 4 wird ein einfaches Einfügen der Positionierungselemente in den Positionszylinder bei Gewährung einer vollen Funktionsfähigkeit ermöglicht.

Aufgrund des Merkmals des Anspruchs 5 wird erreicht, dass die Positionierungselemente in ihrer vorderen Positionierungsstellung aufgrund der zusammenwirkenden Schrägflächen zwangsläufig wenigstens an ihren vorderen Enden zusammengefügt werden, so dass sie mit ihren aus dem Gerätemundstück herausragenden Enden den gewünschten in die Lochung passenden Aussenquerschnitt bilden, während in der axial zurückgeschobenen Freigabestellung sich die Positionierungselemente frei radial nach aussen bewegen und damit den vorher verdeckten Austreibkanal freigeben können.

Die weitere Ausgestaltung nach Anspruch 6 bringt den besonderen Vorteil mit sich, dass die Positionierungselemente in ihrer Freigabestellung durch das Befestigungsmittel, z.B. den durch den Austreibkanal getriebenen Nagel selbst auseinandergespreizt werden.

Das Merkmal des Anspruchs 7 gewährleistet, dass die erfindungsgemässe Einrichtung jeweils für unterschiedliche Lochquerschnitte ohne weiteres einsetzbar ist, da Lochungen, die in einem gewissen Durchmesserbereich liegen, aufgrund der kegeligen Spitze, die von den Positionierungselementen gebildet wird, abtastbar sind.

An Eintreibgeräten der eingangs genannten Art ist eine Sicherungsnase bekannt, die beim Aufsetzen des Eintreibgerätes auf das Werkstück gegen eine Federkraft axial verschoben wird, so dass erst dadurch die Betätigungseinrichtung des Eintreibgerätes freigegeben wird. Hierdurch sollen eine mutwillige Betätigung des Eintreibgerätes und Unfälle vermieden werden, da ein Austreiben des Befestigungsmittels nur dann möglich ist, wenn das Eintreibgerät wirklich auf ein Werkstück aufgesetzt ist. Gemäss Anspruch 8 ist nun diese an sich bekannte Sicherungsnase gegenüber den bekannten Ausführungen verkürzt, d.h. sie ragt nicht bis zum Vorderende des Gerätes, sondern sie wirkt mit einer rückwärtigen Fläche der Betätigungselemente oder des Betätigungszylinders zusammen. Hierdurch wird das für die Sicherungsnase ohnehin vorhandene Federelement in vorteilhafter Weise auch für die erfindungsgemässe Positionierungseinrichtung ausgenutzt und Sicherungsnase und Positionierungseinrichtung gleichzeitig betätigt.

Nach Anspruch 9 ist ein einfaches Zusammenfügen der erfindungsgemässen Einrichtung möglich. Zunächst wird nämlich von dem hinteren offenen erweiterten Ende her, z.B. der Positionierungszylinder mit den eingehängten Positionierungselementen in das sich nach vorne verjüngende Mundstück eingefügt. Dieses kann dann auf den Gerätekörper bzw. einen Teil desselben aufgeschraubt werden. Hierdurch ist auch ein Austausch der Positionierungseinrichtung gegen eine anders dimensionierte ohne Schwierigkeiten möglich.

Mit dem Merkmal des Anspruchs 10 wird eine besondere Sicherung der Positionierungseinrichtung im Mundstück vorgesehen.

Nachfolgend wird ein Ausführungsbeispiel der Erfindung anhand der beiliegenden Zeichnung näher erläutert.

Es zeigt:
Fig. 1 im Schnitt ein die Erfindung aufweisendes Befestigungsmitteleintreibgerät am Beispiel eines Nageleintreibgerätes,
Fig. 2a im Schnitt das Gerät nach Fig. 1 im Bereich des Gerätemundstückes, vergrössert, wobei sich die Positionierungselemente mit dem Positionszylinder in ihrer Positionierungsstellung befinden,
Fig. 2b einen Schnitt gemäss Ilb-Ilb von Fig. 2a, und
Fig. 3 einen Schnitt entsprechend Fig. 2a, wobei sich jedoch die Positionierungselemente mit dem Positionierungszylinder in ihre axial zurückgeschobenen Freigabestellung befinden und ein Nagel mit Hilfe des Treiberstiftes bereits aus dem Austreibkanal durch die Lochung eines Werkstückes hindurchgetrieben ist.

Das seinem Prinzip nach bekannte pneumatisch betriebene Nageleintreibgerät 1 nach Fig. 1 weist einen in einem Druckzylinder 28 auf die Betätigung einer Betätigungseinrichtung 27, bestehend aus Handhebel und Druckeinlassventil, axial verschieblichen Kolben 5 auf, welcher an seinem Vorderende ein in einem Austreibkanal 6 geführten Treiberstift 7 aufweist. In der Darstellung gemäss Fig. 1 befindet sich der Kolben 5 gerade in seiner unteren Austreibstellung, in welcher ein Nagel 4 durch ein Loch 2 eines an einem Balken 29 zu befestigenden Werkstückes, z.B. Baubeschlages 3 hindurchgetrieben ist. In der oberen zurückgezogenen Stellung des Kolbens 5 liegt das Vorderende des Treiberstiftes 7 oberhalb eines seitlich in den Austreibkanal 6 mündenden Nagelmagazins 30, von welchem aus schräg nebeneinander aufgereihte Nägel unter Federdruck einzeln in den Austreibkanal 6 gedrückt werden.

Erfindungsgemäss ist nun an dem Vorderende des den Austreibkanal 6 bildenden Geräteabschnittes ein mit Aussengewinde 31 versehene hülsenförmige Gerätekörperteil 24 angebracht. Auf diesen Gerätekörperteil 24 ist ein Gerätemundstück 8 mit seinem erweiterten hinteren Ende 23 aufgeschraubt. In dem sich nach vorne verjüngenden Innenraum des Gerätemundstükkes ist ein an die Innenabmessungen des Gerätemundstückes 8 angepasster Positionierungszylinder 12 axial verschieblich geführt. Mit seiner Axialbohrung 11 bildet er einen Teil des Austreibkanals 6. Der Positionierungszylinder 12 wird von einer aus dem hülsenförmigen Gerätekörperteil 24 herausragenden Sicherungsnase 21, die auf eine rückwärtige Fläche 22 des Positionierungszylinders 12 unter Federkraft einwirkt, in den vorderen verjüngten Abschnitt des Gerätemundstükkes 8 gedrückt, so dass der Positionierungszylinder 12 mit seinem vorderen Ende aus dem Gerätemundstück 8 herausragt. Der Befestigungszylinder 12 ist mittels eines zur Austreibkanalachse A parallelen Stiftes 26, welcher an dem Gerätekörperteil 24 festliegt und in eine achsparallele Aussparung 25 des Positionierungszylinders 12 eingreift, gegen Drehung in dem Gerätemundstück 8 gesichert. Der Positionierungszylinder 12 weist vier unter 90° versetzte radiale Schlitze 10 auf, welche am hinteren Ende in radial verlaufende tiefere Aussparungen 17 übergehen. In die radialen Aussparungen 17 sind jeweils Positionierungselemente 9 mit hinteren Hakenabschnitten 16 schwenkbar eingehängt, so dass diese in den Schlitzen 10 geführt sind und mit ihrem jeweiligen Vorderabschnitt 18 in der in Fig. 2a dargestellten axial vorderen Positionierungsstellung des Positionierungszylinders 12 wenigstens teilweise in den Bereich des Austreibkanals 6 hineinragen. In dieser zusammengeführten Positionierungsstellung werden die Positionierungselemente 9 dadurch unter der auf die Sicherungsnase 21 wirkenden und auf den Positionierungszylinder 12 übertragenden Federkraft gedrückt, weil sich die Positionierungselemente 9 jeweils mit einer nach aussen vorne weisenden Schrägfläche 14 an eine innere komplementäre Schrägfläche 15 des Gerätemundstückes 8 legen. Die radialen Aussparungen 17 und die Schlitze 10 sind so bemessen, dass die Positionierungselemente 9 unter der Wirkung der genannten Federkraft in die in Fig. 2a dargestellte zusammengeführte Positionierungsstellung geschwenkt werden. Dadurch, dass die Positionierungselemente 9 an ihrem in der Positionierungsstellung aus dem Gerätemundstück 8 herausragenden vorderen Ende 13 jeweils von hinten aussen nach vorne innen verlaufende Schrägflächen 20 aufweisen, bilden die Positionierungselemente 9 in ihrer Positionierungsstellung eine kegelige Spitze, die in die Lochung 2 eines Werkstückes 3 eingeführt werden kann, so dass eine sichere Positionierung des Eintreibgerätes 1 über dieser Lochung 2 möglich ist. Nach dem Aufsetzen des Eintreibgerätes 1 mit dieser von den Flächen 20 gebildeten kegeligen Spitze der Positionierungselemente 9 in ein Loch 2 wird entweder durch das Eigengewicht des Eintreibgerätes 1 oder durch ein auf dieses ausgeübten axialen Druck der Bedienungsperson der Positionierungszylinder 12 zusammen mit den Positionierungselementen 9 gegen die genannte Federkraft in eine axial zurückgeschobene Freigabestellung gebracht, in welcher, wie aus Fig. 3 ersichtlich, die Positionierungselemente 9, da sie sich nunmehr in dem hinteren erweiterten Ende des Gerätemundstückes 8 befinden, frei radial nach aussen schwenken können, so dass die Vorderabschnitte 18 der Positionierungselemente 9 den Austreibkanal 6 freigeben. Dieses radiale Auseinanderschwenken der Positionierungselemente 9 wird dadurch erreicht, dass das Befestigungsmittel, nämlich der Nagel 4 beim Austreiben auf der Spitze des Gerätemundstückes 8 schräg aufeinanderzulaufende innere Angriffsflächen 19 der Positionierungselemente 9 trifft, und damit die Vorderabschnitte 18 auseinanderschiebt. Diese Stellung bei vollständig ausgetriebenem Nagel 4 ist in Fig. 3 veranschaulicht.

Nach dem Abziehen des Eintreibgerätes 1 von dem Nagel 4 und dem Zurückziehen des Treiberstiftes 7 in den Austreibkanal 6 schiebt die Sicherungsnase 21, die beim Einsetzen der Positionierungselemente 9 in das Loch 2 axial zurückgeschoben war, unter der Wirkung der Federkraft den Positionierungszylinder 12 einschliesslich der Positionierungselemente 9 in Axialrichtung nach vorne, so dass unter der Wirkung der Schrägflächen 14 und 15 die Positionierungselemente 9 mit ihren Vorderabschnitten 18 wieder zusammengeführt werden, so dass die Schrägflächen 20 wieder die gewünschte kegelige Spitze bilden. Die Positionierungseinrichtung ist damit wieder für einen neuen Einsatz bereit.

## Patentansprüche

1. Einrichtung zur Positionierung eines vorzugsweise pneumatisch betriebenen Befestigungsmitteleintreibgerätes, z.B. Nageleintreibgerätes, für die Befestigung von Werkstücken, z.B. Baubeschlägen, wobei das Befestigungsmittel (4), z.B. der Nagel, mittels eines Treiberstiftes (7) aus einem wenigstens einen Teil des Austreibkanals (6) bildenden Gerätemundstück (8) zur Befestigung des Werkstückes (3) austreibbar ist, wobei in dem Gerätemundstück (8) wenigstens zwei axialsymmetrisch zu dem Austreibkanal (6) angeordnete Positionierungselemente (9) vorgesehen sind, welche in ihrer Positionierungsstellung an ihrem aus dem Gerätemundstück (8) herausragenden Ende einen gemeinsamen Querschnitt bilden, und welche aus der Positionierungsstellung in eine Freigabestellung bewegbar sind, in welcher sie, gegebenenfalls durch das auszutreibende Befestigungsmittel (4) selbst, den Austreibkanal (6) freigebend, relativ zueinander aufspreizbar sind, dadurch gekennzeichnet, dass für die Befestigung von mit einer Lochung, Vertiefung oder Verdünnung (2) versehenen Werkstücken (3) der von den Positionierungselementen (9) in ihrer Positionierungsstellung gebildete gemeinsame Querschnitt dem Querschnitt der Lochung, Vertiefung oder Verdünnung (2) entspricht und dass die Positionierungselemente (9) nach dem Aufsetzen auf die Lochung, Vertiefung oder Verdünnung (2) unter dem Gewicht des Eintreibgerätes (1) oder unter dem in Richtung der Austreibkanalachse (A) weisenden Druck der Bedienungsperson auf das Eintreibgerät (1) axial aus der vorderen Positionierungsstellung in eine rückwärtige Freigabestellung verschiebbar und in dieser zur Freigabe des Austreibkanals (6) aufspreizbar sind.

2. Einrichtung nach Anspruch 1, dadurch gekennzeichnet, dass die Positionierungselemente (9) gegen eine Federkraft aus der Positionierungsstellung in die Freigabestellung verschiebbar sind.

3. Einrichtung nach Anspruch 1 oder 2, dadurch gekennzeichnet, dass die vorzugsweise vier axialsymmetrisch zueinander angeordneten Positionierungselemente (9) in radialen Schlitzen (10) eines in dem Gerätemundstück (8) axial verschieblich geführten, mit einer Axialbohrung (11) wenigstens einen Teil des Austreibkanals (6) bildenden Positionierungszylinders (12) axial unverschieblich, aber wenigstens mit ihren in der Positionierungsstellung aus dem Gerätemundstück (8) herausragenden und einander zugewandten Enden (13) nach axialem Verschieben des Positionierungszylinders (12) mit den Positionierungselementen (9) von der Positionierungsstellung in die Freigabestellung in den Schlitzen (10) radial auseinanderbeweglich sind.

4. Einrichtung nach Anspruch 3, dadurch gekennzeichnet, dass die Positionierungselemente (9) je mit rückwärtigen Hakenabschnitten (16) in radialen Aussparungen (17) des Positionierungszylinders (12) gegenüber dem Positionierungszylinder (12) im wesentlichen axial unverschieblich, aber schwenkbar eingehängt sind.

5. Einrichtung nach einem der Ansprüche 1 bis 4, dadurch gekennzeichnet, dass die Positionierungselemente (9) in der Positionierungsstellung je mit mindestens einer nach aussen vorne weisenden Schrägfläche (14) an einer komplementären inneren Schrägfläche (15) des Gerätemundstückes (8) anliegen und bei axialer Bewegung in die Freigabestellung von der jeweiligen Schrägfläche (15) des Gerätemundstückes (8) abgehoben werden.

6. Einrichtung nach einem der Ansprüche 1 bis 5, dadurch gekennzeichnet, dass die Positionierungselemente (9) in der Positionierungsstellung lediglich mit einem Vorderabschnitt (18) in den Austreibkanal (6) hineinragen und dort zur Spitze des Gerätemundstückes (8) schräg aufeinanderzulaufende Angriffsflächen (19) für das auszutreibende Befestigungsmittel (4) bilden.

7. Einrichtung nach einem der Ansprüche 1 bis 6, dadurch gekennzeichnet, dass die Positionierungselemente (9) an ihren jeweils aus dem Gerätemundstück (8) in der Positionierungsstellung herausragenden Ende (13) kegelig aufeinanderzulaufende Schrägflächen (20) aufweisen.

8. Einrichtung nach einem der Ansprüche 1 bis 7, wobei das Eintreibgerät eine Sicherungsnase aufweist, welche beim Aufsetzen des Eintreibgerätes auf das Werkstück gegen eine Federkraft axial verschoben wird und erst dadurch eine Betätigungseinrichtung des Eintreibgerätes freigibt, dadurch gekennzeichnet, dass die Positionierungszylinder (12) mit einer rückwärtigen Fläche (22) auf das Vorderende der Sicherungsnase (21) einwirken.

9. Einrichtung nach einem der Ansprüche 1 bis 8, dadurch gekennzeichnet, dass das Gerätemundstück (8) mit einem hinteren erweiterten Ende (23) auf den Gerätekörper bzw. einen Teil (24) desselben aufschraubbar ist.

10. Einrichtung nach einem der Ansprüche 3 bis 9, dadurch gekennzeichnet, dass der Positionierungszylinder (12) in dem Gerätemundstück (8) gegen Drehung um die Austreibkanalachse (A), z.B. mittels eines an dem Gerätekörper bzw. einem Teil (24) desselben befestigten in eine achsparallele Aussparung (25) des Positionierungszylinders (12) angreifenden achsparallelen Stift (26) gesichert ist.

## Claims

1. A device for positioning a fastener driving tool preferably pneumatically operated, e.g. a nail driving tool, for fastening work pieces, such as building fittings, with the fastening element (4), e.g. the nail, by means of a driving pin (7) being adapted to be driven from a device mouthpiece (8) forming at least a part of the driving barrel (6), for fastening work piece (3), with at least two positioning elements (9) disposed axially symmetrically to the driving barrel (6) being provided in the device mouthpiece (8), which positioning elements in the positioning position thereof at the end protruding from the device mouthpiece (8) form a common cross-section and are movable from the positioning position into a releasing position wherein, possibly by the fastening element (4) itself to be driven out, they are adapted to be expanded relative to one another while releasing driving barrel (6), characterized in that for fastening work pieces (3) provided with apertures, recesses or the like weakened portions (2), the joint cross section formed by the positioning elements (9) in their positioning position corresponds to the cross section of the aperture, recess or weakened portion (2), and that the positioning elements (9) after being mounted onto the aperture, recess or weakened portion (2) are displaceable under the weight of the driving tool (1) or under the pressure pointing toward the driving barrel axis (A) and exerted by the operator on the driving tool (1) in axial manner from the front positioning into a rear releasing position and in that releasing position of the driving barrel (6) are adapted to be expanded.

2. A device according to claim 1, characterized in that the positioning elements (9) are displaceable against a spring force from the positioning position into the releasing position.

3. A device according to claims 1 or 2, characterized in that the preferably four positioning elements (9) disposed in axially symmetrical manner with respect to one another, in radial slots (10) of a positioning cylinder (12) guided in axially displaceable manner in the mouthpiece (8), and forming, with an axial bore (11), at least a part of the driving barrel (6), are axially non-displaceable but at least with the ends (13) thereof, in the positioning position, protruding from the mouthpiece (8) and facing one another, after axial displacement of the positioning cylinder (12), with the positioning elements (9) in slots (10) are adapted to be moved apart from the positioning position into the releasing position.

4. A device according to claim 3, characterized in that the positioning elements (9), respectively with rear hook sections (16), in radial recesses (17) of the positioning cylinder (12) are hooked in a manner axially substantially non-displaceable yet pivotable.

5. A device according to any one of claims 1 to 4, characterized in that the positioning elements (9), in the positioning position, respectively with at least one oblique face (14) pointing outwardly to the front, abut a complementary inner oblique face (15) of mouthpiece (8) and, upon axial movement into the releasing position, are removed from the respective oblique face (15) of mouthpiece (8).

6. A device according to any one of claims 1 to 5, characterized in that the positioning elements (9) in the positioning position, only with a front section (18) protrude into the driving barrel (6) there forming faces of attack (19) for the fastening element (4) to be driven out, which, at the tip of the mouthpiece (8) obliquely extend toward one another.

7. A device according to any one of claims 1 to 6, characterized in that the positioning elements (9) at the ends (13) thereof respectively protruding from the mouthpiece (8) in the positioning position comprise oblique faces (20) conically extending toward one another.

8. A device according to any one of claims 1 to 7, in which the driving tool includes a safety nose which when mounting the driving tool upon the workpiece is axially displaced against a spring force only thereby releasing an operating means of the driving tool, characterized in that the positioning cylinders (12) with a rear face (22) thereof act upon the front end of the safety nose.

9. A device according to any one of claims 1 to 8, characterized in that the mouthpiece (8) with a rear expanded end (23) thereof is adapted to be screwed upon the system body and a part (24) thereof, respectively.

10. A device according to any one of claims 3 to 9, characterized in that the positioning cylinder (12) in the mouthpiece (8), is secured against rotation about the driving barrel axis (A), for example, by means of an axially parallel pin (26) attached to the system body and a part thereof, respectively, and engaging an axially parallel recess (25) of the positioning cylinder (12).

## Revendications

1. Dispositif de positionnement pour un appareil d'enfoncement d'attaches actionné préférablement dans une manière pneumatique, par example, un appareil d'enfoncement de clous, pour fixer des pièces à usiner, par example des ferrures de bâtiment, l'attache (4), par example le clou, par l'intermédiaire d'une broche à pousser (7) débordant une embouchure (8) de dispositif formant au moins un part du passage à pousser (6) pour fixer ladite pièce à usiner (3), au moins deux éléments de positionnement (9) êtant pourvus dans la bouchure (8), disposés dans une manière axialement symmétrique au passage à pousser (6), ces éléments de positionnement formant dans leur position de positionnement à l'extrémité débordant la bouchure (8) une section transversale commune, et mouvant de la position de positionnement dans une position de relâchement, position dans laquelle ils sont écartables en relation l'un à l'autre éventuellement par l'attache (4) même en relâchant le passage à pousser (6), caractérisé en ce que pour la fixation de pièces à usiner (3) purvues d'un perçage, creux ou cavité (2) la section transversale commune formée par les éléments de positionnement (9) dans leur position de positionnement corresponde à la section transversale du perçage, creux ou cavité (2) et que les éléments de positionnement (9) après leurs montage sur le perçage, creux ou cavité (2) sous le poids de l'apparail d'enfoncement (1) ou sous la force vers l'axe (A) du passage à pousser exercée par l'opérateur sur l'appareil d'enfoncement (1) sont déplaçables axialement de la position d'avant de positionnement dans une position d'arrière de relâchement et dans cette position sont écartables pour relâcher le passage à pousser (6).

2. Dispositif selon la revendication 1, caractérisé en ce que les éléments de positionnement (9) sont déplaçable contre une force de ressort de la position de positionnement dans la position de relâchement.

3. Dispositif selon les revendications 1 ou 2, caractérisé en ce que les préferablement quatre éléments de positionnement (9) sont fixe dans des rainures radiaux (10) d'un cylindre de positionnement (12) guidé dans une manière axialement déplaçable dans la bouchure (8) et formant avec un passage axial (11) au moins un part du passage à pousser (6), mais au moins avec leurs extrémités (13) dans la position de positionnement débordant la bouchure (8) et se tournant l'un vers l'autre après le déplacement axial de cylindre de positionnement (12), avec les éléments de positionnement (9), sont radialement mobile dans les rainures (10) pour mouver de la position de positionnement dans la position de relâchement.

4. Dispositif selon la revendication 3, caractérisé en ce que les éléments de positionnement (9) avec des sections de crochet (16) d'arrière dans des évidements (17) radiaux du cylindre de positionnement (12) vis-à-vis le cylindre de positionnement (12) sont accrochées dans une manière essentiellement fixe dans la direction axial, mais articulée.

5. Dispositif selon l'une des revendications 1 à 4, caractérisé en ce que les éléments de positionnement (9) dans la position de positionnement au moins avec une surface inclinée (14) montrant en avant sont situés à côté d'une interne surface inclinée (15) complémentaire de la bouchure (8) et en mouvant dans la position de relâchement sont enlevés de la surface inclinée (15) relative à la bouchure (8).

6. Dispositif selon l'une des revendications 1 à 5, caractérisé en ce que les éléments de positionnement (9) dans la position de positionnement seulement avec une section d'avant (18) s'étendent dans le passage à pousser (6), là formant des surfaces d'attaque (19) pour l'attache (4) à pousser s'approchant obliquement vers la pointe de la bouchure (8).

7. Dispositif selon l'une des revendications 1 à 6, caractérisé en ce que les éléments de positionnement (9) aux extrémités (13) débordant la bouchure (8) chaque fois dans la position de positionnement, comportent des surfaces inclinées (20) s'approchant dans une manière conique.

8. Dispositif selon l'une des revendications 1 à 7, dans lequel l'appareil d'enfoncement comporte un talon de retenue axialement déplacé dans le montage de l'appareil d'enfoncement sur la pièce à usiner contre une force de ressort et relâchant seulement par ce moyens des organes de commande de l'appareil d'enfoncement, caractérisé en ce que les cylindres de positionnement (12) avec une surface d'arrière (22) agissent sur l'extrémité d'avant du talon de retenue (21 ).

9. Dispositif selon l'une des revendications 1 à 8, caractérisé en ce que la bouchure (8) avec une extrémité (23) d'arrière étendue peut être vissée sur le corps de dispositif respectivement sur un part (24) duquel.

10. Dispositif selon l'une des revendications 3 à 9, caractérisé en ce que le cylindre (12) de positionnement dans la bouchure (8) est bloqué contre une rotation autour de l'axe du passage à pousser (A), par exemple, par l'intermédiaire d'une broche (26) parallèle à l'axe fixée au corps de dispositif respectivement sur un part duquel (24) et engageant un évidement (25) parallèle à l'axe du cylindre (12) de positionnement.
